# EUROPÄISCHE PATENTSCHRIFT

(11) **EP 0 792 797 B1**
(45) Veröffentlichungstag und Bekanntmachung des Hinweises auf die Patenterteilung: **08.12.1999**
(21) Anmeldenummer: 97103321.2
(22) Anmeldetag: 28.02.1997
(51) Int. Cl.: B63B 21/08

(54) **Klampe**
Cleat
Taquet

(30) Priorität: 02.03.1996 DE 29603883 U
(43) Veröffentlichungstag der Anmeldung: 03.09.1997
(73) Patentinhaber: Hoppenhaus, Axel, 20457 Hamburg (DE)
(72) Erfinder: Hoppenhaus, Axel, 20457 Hamburg (DE)
(74) Vertreter: Vollmann, Heiko, Dipl.-Ing.

(56) Entgegenhaltungen:
- DE-C- 72 710
- DE-U- 29 603 883
- FR-A- 2 687 120
- GB-A- 1 329 015
- US-A- 2 555 805

## Beschreibung

Die Erfindung betrifft eine Klampe für Segelboote, Motorboote und Segelyachten.

Klampen dienen zur Festlegung von Spring-, Festmacher- oder Federleinen und sind so ausgebildet, daß sie mindestens einen Fuß und mindestens eine den Fuß seitlich überragenden Klampenarm aufweisen. Diese Klampen haben den Nachteil, daß die vorstehenden Klampenarme Stolperschwellen bilden, an denen sich die Bootsfahrer verletzen können. Außerdem können für den Segelbetrieb an Bord eines Segelboots oder Segelyacht erforderliche Leinen sich unbeabsichtigt an den Klampen festlegen und hierdurch einen reibungslosen und gefahrlosen Segelbetrieb stören. Um diesen Nachteil zu beseitigen, sind bereits in das Deck versenkbare Klampen vorgeschlagen worden. Diese können durch Betätigung eines Betätigungsglieds aus dem in das Deck versenkten Klampengehäuse herausgefahren werden. Der Nachteil dieser Klampen besteht darin, daß eine einwandfreie Entwässerung des Klampengehäuses äußerst aufwendige Maßnahmen erfordert, wenn der Klampeneinbau nachträglich erfolgt. Darüber hinaus besteht die Gefahr mechanischer Störungen, deren Beseitigung umständlich ist.

Die Aufgabe der Erfindung besteht darin, eine Klampe für Segel- und Motorboote zu schaffen, die im unbenutzten Zustand in eine eine Verletzungsgefahr verhindernde Stellung gebracht und zur Benutzung leicht in eine Betriebsstellung gebracht werden kann, die in unbenutztem Zustand einen Wirkeingriff von Leinen verhindert und die nur einfache gering verschleißende Teile aufweist sowie keine besonderen Zusatzmaßnahmen zur Entwässerung erfordert.

Erfindungsgemäß erfolgt die Lösung der Aufgabe durch die kennzeichnenden Merkmale des Anspruchs 1. Vorteilhafte Ausgestaltungen der Erfindung werden in den abhängigen Ansprüchen beschrieben. Die erfindungsgemäße Klampe weist zwei auf einer Basisplatte schwenkbar gelagerte Klampenarme auf, die mittels einer Verbindungseinrichtung in zwei Endstellungen feststellbar sind. Die eine Endstellung bildet die Betriebsstellung, bei der die Klampenarme hochgeklappt sind. In der anderen Endstellung befinden sieh die Klampenarme in der Ruhestellung und liegen auf der Basisplatte oder auf dem Deck auf. Durch gewölbte Ausbildung der Oberfläche der Basisplatte im Bereich der Gelenke wird verhindert, daß sich hier Wasser ansammeln kann. Zusätzlich kann die untere Oberfläche der Basisplatte im Bereich der Gelenke nach oben gewölbt sein, um zwischen Basisplatte und Deck eintretendes Wasser austreten zu lassen. Es ist auch möglich, in der Basisplatte im Bereich der Gelenke eine Durchbrechung auszubilden, die zur Abführung von Wasser dient, das oberhalb der Basisplatte und zwischen den Klampenarmen in die Klampen eintritt.

Die Erfindung wird nachstehend anhand der in den Zeichnungen dargestellten Ausführungsbeispiele erfindungsgemäßer Klampen näher erläutert. Es zeigt
- Fig. 1 bis 3: eine Ausführung einer Klampe in einer Seitenansicht, Draufsicht und Queransicht,
- Fig. 4 bis 6: die Basisplatte der Klampe nach Fig. 1 in einer Seitenansicht, Draufsicht und Queransicht,
- Fig. 7 und 8: die Klampe nach Fig. 1 in einer Seitenansicht und Queransicht im Schnitt,
- Fig. 9: die Klampe nach Fig. 1 in einer Seitenansicht im Schnitt in einer teilweisen Explosionsdarstellung,
- Fig. 10 bis 12: eine weitere Ausbildung einer Klampe in einer Seitenansicht, Draufsicht und Queransicht,
- Fig. 13 bis 15: eine weitere Ausbildung einer Klampe in einer Seitenansicht, Draufsicht und Queransicht,
- Fig. 16 und 17: weitere Ausbildungen einer Klampe in einer Seitenansicht im Schnitt.

Die Klampe 1, 2, 3 besteht aus einer Basisplatte 4, auf der zwei Klampenarme 5 schwenkbar gelagert angeordnet und mittels eines elastischen Klemmglieds 6 in einer oberen Endstellung 8 und einer unteren Endstellung 7 feststellbar sind, wobei die Klampenarme 5 in der oberen Endstellung 8 in Betriebsstellung angeordnet sind und in der unteren Endstellung 7 auf der Basisplatte 4 aufliegen. Die Oberseite 9 der Basisplatte 4 ist im Bereich der Gelenke 10 der Klampenarme 5 ballig gewölbt. Die Unterseite 11 der Basisplatte 4 ist ebenfalls im Bereich der Gelenke 10 ballig gewölbt.

Auf der Basisplatte 4 sind zwei einander zugewandte Mittelstege 12 mit jeweils einer Durchbrechung 13 ausgebildet. Die Klampenarme 5 weisen zwei im Abstand voneinander parallel angeordnete Seitenflansche 15 mit ebenfalls jeweils einer Durchbrechung 14 auf. Durch die Durchbrechungen 13, 14 ist ein Gelenkbolzen 16 geführt, der jeweils einen Klampenarm 5 an einem Mittelsteg 12 der Basisplatte 4 gelenkig lagert.

An den einander zugewandten Endabschnitten 17 der Klampenarme 5 ist jeweils eine Ausnehmung 18 ausgebildet, zwischen denen das elastische Klemmglied 6 angeordnet ist. Die Klampe 1 weist ein Klemmglied 6 auf, das als länglicher Körper 19 mit ballig geformter Seitenfläche 20 ausgebildet ist. Die Klampe 1a weist als elastisches Klemmglied 6 eine Kugel auf. Bei der Klampe 2 ist das Klemmglied 6 als allgemein senkrecht angeordneter eiförmiger Körper 21 ausgebildet, bei dem in Ruhestellung der Klampenarme 5 ein Abschnitt 22 des Körpers 21 über die Oberfläche der Klampenarme 5 vorragt. Um die Klampenarme 5 in ihre Betriebsstellung zu bringen, ist es lediglich erforderlich, auf den vorragenden Abschnitt 22 beispielsweise mittels eines Fußes Druck aufzubringen, worauf die Klampenarme 5 nach oben klappen. Es ist möglich, den unteren zwischen den Klampenarmen 5 befindlichen Abschnitt als Klemmglied 6 kugelförmig auszubilden. Die in Fig. 13 bis 15 dargestellte Klampe 3 weist ein weiteres Klemmglied 6 auf, das als allgemein waagerecht angeordneter eiförmiger Körper 23 ausgebildet ist. Bei diesem Körper 23 ragt in Ruhestellung der Klampenarme 5 ein abgeflachter Körperabschnitt 24 über die Oberfläche der Klampenarme 5 vor. Dieser Körper 23 ist bis in die Ebene der Seitenfläche der Klampenarme 5 geführt. Bei diesem Klemmglied 6 ist es ebenfalls möglich, den zwischen den Klampenarmen 5 befindlichen Abschnitt des Klemmglieds 6 kugelförmig auszubilden. Die beschriebenen elastischen Klemmglieder 6 können z. B. aus Gummi ausgebildet sein und dienen zusätzlich zur Geräuschdämpfung beim Öffnen der Klampen 1, 2, 3. Beim Anheben der Klampenarme 5 kommen die elastischen Klemmglieder 6 vor den Anschlagflächen der Seitenflansche 15 auf der Basisplatte 4 zur Anlage, so daß beim Einrasten nur ein gedämpftes Geräusch entsteht. Dies ist insbesondere dann von Vorteil, wenn unter Deck Mitglieder der Mannschaft oder Gäste schlafen.

Bei der in Fig. 16 dargestellten Klampe 30 ist das elastische Klemmglied 6 als Druckfeder 25 ausgebildet, deren Endabschnitte schalenförmige Federteller 26 aufweisen. Die Federteller 26 sind jeweils in einer Ausnehmung 18 der Endabschnitte 17 der Klampenarme 5 gelagert. Bei dieser Klampe 30 ist die Basisplatte 4 so verkürzt ausgebildet, daß sie von den Klampenarmen 5 überragt wird.

Fig. 17 zeigt eine Klampe 31, bei der die zwischen den Klampenarmen angeordnete Verbindungseinrichtung aus starr ausgebildeten Verbindungsmitteln besteht, die miteinander in mechanischem Eingriff sind. Jedes starr ausgebildete Verbindungsmittel ist am Endabschnitt 17 der Klampenarme 5 angeordnet und besteht aus einem gezahnten Abschnitt 27. Die gezahnten Abschnitte 27 sind an den einander zugewandten stirnseitigen Flächenabschnitten der Seitenflansche 15 der Klampenarme 5 ausgebildet und so ausgerichtet, daß die einander zugewandten Zähne 28 und Zahnnuten miteinander in starrem Eingriff sind. Auch bei dieser Klampe 31 ist die Basisplatte 4 so ausgebildet, daß sie von den Klampenarmen 5 seitlich überragt wird.

## Patentansprüche

1. Klampe für Segelboote, Motorboote und Segelyachten mit folgenden Merkmalen:
- auf einer Basisplatte (4) sind zwei Klampenarme (5) schwenkbar gelagert angeordnet
- die einander zugewandten Endabschnitte der Klampenarme (5) stehen zur synchronen Betätigung mit einem elastischen Klemmglied (6) im Eingriff
- die Betriebsstellung der Klampenarme (5) wird durch die obere Endstellung (8) gebildet
- in der unteren Endstellung sind die Klampenarme (5) heruntergeklappt
- mittels des Klemmgliedes (6) sind die Klampenarme in der oberen und unteren Endstellung rastend festgelegt.

2. Klampe nach Anspruch 1, dadurch gekennzeichnet, daß die Klampenarme (5) in der unteren Endstellung (7) auf der Basisplatte (4) aufliegen.

3. Klampe nach Anspruch 1 oder 2, dadurch gekennzeichnet, daß die Basisplatte (4) im Querschnitt im wesentlichen rechteckig ausgebildet ist.

4. Klampe nach einem der vorhergehenden Ansprüche, dadurch gekennzeichnet, daß die Oberseite (9) und/oder die Unterseite (11) der Basisplatte (4) im Bereich der Gelenke (10) der Klampenarme (5) ballig gewölbt ist/sind.

5. Klampe nach einem der vorhergehenden Ansprüche, dadurch gekennzeichnet, daß auf der Basisplatte (4) zwei einander zugewandte Mittelstege (12) mit jeweils einer Durchbrechung (13) ausgebildet sind, an denen mittels jeweils eines durch die Durchbrechungen (13) und durch Durchbrechungen (14) von parallel zueinander angeordneten Seitenflanschen (15) der Klampenarme (5) geführte Gelenkbolzen (16) die Klampenarme (5) gelenkig gelagert sind.

6. Klampe nach einem der vorhergehenden Ansprüche, dadurch gekennzeichnet, daß an den einander zugewandten Endabschnitten (17) der Klampenarme (5) eine Ausnehmung (18) ausgebildet ist, zwischen denen das elastische Klemmglied (6) angeordnet ist.

7. Klampe nach einem der vorhergehenden Ansprüche, dadurch gekennzeichnet, daß das elastische Klemmglied (6) als Kugel, als länglicher Körper (19) mit ballig geformter Seitenfläche (20), als im wesentlichen senkrecht angeordneter eiförmiger Körper (21) mit in Ruhestellung der Klampenarme (5) über deren Oberfläche vorragendem Abschnitt (22) oder als im wesentlichen waagerecht angeordneter eiförmiger Körper (23) mit in Ruhestellung der Klampenarme (5) über deren Oberfläche vorragenden abgeflachtem Körperabschnitt (24) ausgebildet ist.

8. Klampe nach Anspruch 7, dadurch gekennzeichnet, daß der eiförmige Körper (23) bis in die Ebene der Seitenflächen der Klampenarme (5) geführt ist.

9. Klampe nach einem der vorhergehenden Ansprüche, dadurch gekennzeichnet, daß das elastische Klemmglied (6) als Druckfeder (25) ausgebildet ist, deren Endabschnitte schalenförmige Federteller (26) aufweisen, de in den Ausnehmungen (18) der Endabschnitte (17) der Klampenarme (5) gelagert sind.

10. Klampe nach einem der vorhergehenden Ansprüche, dadurch gekennzeichnet, daß der zwischen den Klampenarmen (5) befindliche Abschnitt des eiförmigen Körpers (21, 23) kugelförmig ausgebildet ist.

## Claims

1. A cleat for sailboats, motorboats and sailing yachts, with the following features:
- on a base plate (4) two cleat arms (5) are arranged pivotably mounted
- the end sections facing one another, of the cleat arms (5), are in engagement with an elastic clamping member (6) for synchronous operation
- the operational position of the cleat arms (5) is formed by the upper end position (8),
- in the lower end position the cleat arms (5) are folded down
- by way of the clamping member (6) the cleat arms are fixed in a locked manner in the upper and lower end position.

2. A cleat according to claim 1, characterised in that the cleat arms (5) in the lower end position (7) bear on the base plate (4).

3. A cleat according to claim 1 or 2, characterised in that the base plate (4) in cross section is formed essentially rectangular.

4. A cleat according to one of the preceding claims, characterised in that the upper side (9) and/or the lower side (11) of the base plate (4) is/are curved in a crowned manner in the region of the joints (10) of the cleat arms (5).

5. A cleat according to one of the preceding claims, characterised in that on the base plate (4) there are formed two middle webs (12) facing one another with in each case one opening (13) on which by way of in each case one joint bolt (16) guided through the openings (13) and through openings (14) of lateral flanges (15) of the cleat arms (5), these flanges being arranged parallel to one another, the cleat arms (5) are jointedly mounted.

6. A cleat according to one of the preceding claims, characterised in that on the end sections (17) of the cleat arms (5), which face one another, there is formed a recess (18) between which the elastic clamping member (6) is arranged.

7. A cleat according to one of the preceding claims, characterised in that the elastic clamping member (6) is formed as a ball, as an elongate body (19) with a lateral surface (20) formed in a crowned manner, as an egg-shaped body (21) arranged essentially perpendicularly with a section (22) projecting beyond the surface of the cleat arms (5) in their rest position, or as an essentially horizontally arranged egg-shaped body (23) with a flattened body section (24) projecting beyond the surface of the cleat arms (5) in their rest position.

8. A cleat according to claim 7, characterised in that the egg-shaped body (23) is guided up to into the plane of the lateral surfaces of the cleat arms (5).

9. A cleat according to one of the preceding claims, characterised in that the elastic clamping member (6) is formed as a compression spring (25) whose end sections comprise shell-shaped spring plates (26) which are mounted in the recesses (18) of the end sections (17) of the cleat arms (5).

10. A cleat according to one of the preceding claims, characterised in that the section of the egg-shaped body (21, 23), which is situated between the cleat arms (5), is formed ball-shaped.

## Revendications

1. Taquet pour bateaux à voile, bateaux à moteur et yachts, présentant les caractéristiques suivantes :
- deux bras (5) du taquet sont montés en étant tourillonnés de façon à pouvoir pivoter sur une plaque de base (4),
- les sections d'extrémité, qui se font face, des bras (5) du taquet engrènent avec un organe de serrage élastique (6), pour un actionnement synchrone,
- la position de fonctionnement des bras (5) du taquet est la position d'exriémité supérieure (8),
- dans la position d'extrémité inférieure, les bras (5) du taquet sont rabattus vers le bas,
- les bras du taquet sont fixés au moyen de l'organe de serrage (6) de manière à s'encliqueter dans la position d'extrémité supérieture et dans la position d'extrémité inférieure.

2. Taquet selon la revendication 1, caractérisé en ce que dans la position d'extrémité inférieure (7), les bras (5) du taquet s'appliquent sur la plaque de base (4).

3. Taquet selon la revendication 1 ou 2, caractérisé en ce que la plaque de base (4) est réalisée avec une forme en coupe transversale essentiellement rectangulaire.

4. Taquet selon l'une des revendications précédentes, caractérisé en ce que la face supérieure (9) et/ou la face inférieure (11) de la plaque de base (4) est/sont cintrée(s) avec une forme bombée au niveau des articulations (10) des bras (5) du taquet.

5. Taquet selon l'une des revendications précédentes, caractérisé en ce que sur la plaque de base (4) sont formées deux barrettes médianes (12) qui sont tournées l'une vers l'autre et comportent chacune un passage traversant (13) et sur lesquelles les bras (5) du taquet sont montés d'une manière articulée au moyen respectivement d'un axe d'articulation (16) qui est guidé dans les passages traversants (13) et dans des passages traversants (14) de brides latérales (15), qui sont parallèle entre elles, des bras (5) du taquet.

6. Taquet selon l'une des revendications précédentes, caractérisé en ce que dans les sections d'extrémité (17), qui sont tournées l'une vers l'autre, des bras (5) du taquet sont formés respectivement des évidements (18), entre lesquels est disposé l'organe de serrage élastique (6).

7. Taquet selon l'une des revendications précédentes caractérisé en ce que l'organe de serrage élastique (6) est réalisé sous la forme d'une sphère, sous la forme d'un corps allongé (19) possédant une surface latérale (20) de forme bombée, sous la forme d'un corps en forme d'oeuf (21) disposé sensiblement verticalement et possédant une section (22) qui fait saillie au-delà de la surface des bras (5) du taquet lorsque ces derniers sont dans la position de repos, ou bien sous la forme d'un corps en forme d'oeuf (23) disposé sensiblement horizontalement et comportant une section aplatie (24) qui fait saillie au-dessus de la surface des bras (5) du taquet, lorsque ces bras sont dans la position de repos.

8. Taquet selon la revendication 7, caractérisé en ce que le corps en forme d'oeuf (23) est guidé jusque dans le plan des surfaces latérales des bras (5) du taquet.

9. Taquet selon l'une des revendications précédentes, caractérisé en ce l'organe de serrage élastique (6) est agencé sous la forme d'un ressort de pression (25), dont les sections d'extrémité possèdent des coupelles en forme de coques (26) pour ressorts, qui sont tourillonnées dans les évidements (18) des sections d'extrémité (17) dès bras (5) du taquet.

10. Taquet selon l'une des revendications précédentes, caractérisé en ce que la section, située entre les bras (5) du taquet, du corps en forme d'oeuf (21, 23) est agencée avec une forme sphérique.
